# EUROPÄISCHE PATENTSCHRIFT

(11) **EP 2 715 003 B1**
(45) Veröffentlichungstag und Bekanntmachung des Hinweises auf die Patenterteilung: **31.08.2016**
(21) Anmeldenummer: 12724554.6
(22) Anmeldetag: 11.04.2012
(51) Int. Cl.: E04B 1/66, E04B 1/74

(54) **ISOLIERBAHN**
INSULATING STRIP
BANDE ISOLANTE

(30) Priorität: 26.05.2011 DE 202011101423 U
(43) Veröffentlichungstag der Anmeldung: 09.04.2014
(73) Patentinhaber: Watermann Polyworks GmbH, 32758 Detmold (DE)
(72) Erfinder: WATERMANN, Markus, 32760 Detmold (DE)
(74) Vertreter: Holland, Ralf
(86) Internationale Anmeldenummer: PCT/DE2012/000377
(87) Internationale Veröffentlichungsnummer: WO 2012/159596

(56) Entgegenhaltungen:
- EP-A2- 1 637 653
- EP-A2- 1 956 143
- WO-A1-98/20067
- DE-A1-102005 001 262
- US-A- 3 563 402

## Beschreibung

Die Erfindung betrifft eine Isolierbahn, wie sie im Bauwesen vielfältig bekannt und bewährt sind.

Neben den typischen Aufgaben der Ausbildung einer Dampf- oder Wassersperre werden Isolierbahnen auch für eine Wärmeisolierung und eine Trittschalldämmung regelmäßig herangezogen.

Aus der DE 2840599 A1 ist eine Isolierbahn bekannt, speziell zur Abdichtung von Bauwerken gegen Wasser, bei der auf einer Trägerfolie aus Polyethylen eine Schicht aus mit Bitumen vermengtem synthetischen Kautschuk vorgesehen ist. Geeignete Kaschierungen dieser bekannten Isolierbahn lassen vielfältige Verwendungszwecke zu.

Die Bitumen-Kautschukschicht stellt sowohl ein Abdichtungsmittel als auch ein Klebemittel dar, so dass die dort erläuterte Isolierbahn für beispielsweise die Reparatur eines Blechdachs bestens geeignet ist.

Durch die einseitige Kaschierung der Bitumen-Kautschukschicht mit einer Trägerfolie aus Polyethylen ist sie jedoch weniger geeignet, als Dichtbahn beispielsweise zwischen einer aufgehenden Wand und einem Fliesenbelag zu dienen, da das Verhaften der Trägerfolie mit der Wand bzw. den Fliesen nur unter Zuhilfenahme beispielsweise einer weiteren aufkaschierten Vliesschicht dauerhaft möglich ist.

Aus der DE 10 2005 001 262 A1 ist ein Trittschall dämpfender Bodenaufbau bekannt. Der Bodenaufbau weist eine erste Lage aus einem flexiblen Trägerbahnmaterial und einem Granulatmaterial und/oder faserartigem Material auf. Darüber ist eine Zwischenplattenlage und eine weitere Lage aus einem flexiblen Trägerbahnmaterial und Granulatmaterial und/oder faserartigem Material angeordnet. Über der zweiten Lage folgt eine weitere Decklage, beispielsweise ein Estrich.

Das Trägerbahnmaterial kann ein Papier, ein Vlies, ein Gummi, ein Kunststoff, ein Gewebe, insbesondere ein textiles oder Drahtgewebe, ein Rohfilz, eine Bitumenbahn oder ein Netzgebilde sein. Als Granulatmaterial wird Gummi oder ein sonstiger Schaum vorgeschlagen. Die gute Trittschall dämpfende Eigenschaft dieses Bodenaufbaus wird darauf zurückgeführt, dass zwischen den einzelnen Granulatkörnern bzw. auch angrenzend an die Oberflächen der Zwischenplattenlage kleine Luftvolumina, Zwischenräume oder Hohlräume, ausgebildet sind. Diese eingeschlossenen Luftvolumina und die durch das Granulatmaterial gebildeten Auflagenpunkte begründen im Wesentlichen die Trittschall dämpfende Eigenschaft, verhindern aber auch eine Ausbildung der Trägerbahn mit dem Granulat als Wasser- oder Dampfsperre.

Solches vermag gemäß des Anspruchs 1 eine Isolierbahn aus einem mit Gummipartikeln verbackenen Kunststoff, die zur Ausbildung einer Dampf- oder Wassersperre verwendet wird.

Aufgrund der Struktur der Isolierbahn verhaften problemlos an deren Oberflächen Mörtel, Kleber und dergleichen, ohne dass es weiterer Maßnahmen bedarf.

Hierbei ist insbesondere an die Verwendung von Gummipartikeln beispielsweise geschredderter Fahrzeugreifen gedacht, die so einem weiteren Verwendungszweck zugeführt werden können. Auch durch die bevorzugt verwendeten thermoplastischen Kunststoffe, die ebenfalls einem Recycling problemlos entstammen können, werden bei der Isolierbahn nach der Erfindung in erheblichem Umfang Ressourcen eingespart.

Für eine sichere Einbindung der Gummipartikel in dem Kunststoff ist vorgesehen, dass der Volumenanteil an Gummipartikeln zwischen 0,2% und 0,4% liegt, insbesondere bei etwa 1/3.

Zwei Kunststoffsorten haben sich als besonders geeignet gezeigt, nämlich Ethylenvinylacetat, EVA, einem Copolymer, das als Granulat oder Pulver erhältlich ist, aber auch als Folienmaterial. Werden insbesondere derartige Folien bei Temperaturen um ca. 150°C aufgeschmolzen, vernetzt das EVA dreidimensional und liegt nach dem Abkühlen ein dauerhafter Verbund von Kunststoff und Gummipartikeln vor.

Von den Thermoplasten hat sich insbesondere Polypropylen, PP, als geeignet erwiesen. Vorteilhaft ist seine Beständigkeit gegenüber einer Vielzahl von Lösungsmitteln und Chemikalien sowie den meisten Säuren und Laugen. In vorteilhafter Weise kann Polypropylen mit mineralischen Füllstoffen wie Talkum, Kreide oder Glasfasern, aber eben auch erfindungsgemäß mit Gummipartikeln gefüllt werden.

Dabei kann weiter vorgesehen sein, dass die Größe der Partikel sowohl des Kunststoffes als auch des Gummis unter 1000 µm liegt. Dabei ist vorzugsweise an eine gleiche Korngröße der Partikel gedacht. Insbesondere mit Partikelgrößen zwischen 100 µ und 400 µm erhält man ein gutes, staubfreies Ergebnis. Liegt die Partikelgröße über 500 µm können sich Zwischenräume ausbilden, die ein Anhaften von Kleber, Mörtel oder dergleichen zwar verbessern können, jedoch geht dies mit einer gewissen Inhomogenität der Gummi-Kunststoffmischung einher. Sind die Partikelgrößen kleiner als 100 µm, kommt es häufig zu erheblichen Staubentwicklungen.

Die Isolierbahn nach der Erfindung kann ein Kunststoffpulver oder Kunststoffgranulat aufweisen, dass mit den Gummipartikeln verpresst ist. Abhängig von der Materialstärke der Isolierbahn sowie von den Parametern des Pressvorganges, insbesondere Druck und Temperatur, kann das Kunststoffpulver wie auch ein Gummipartikel vergleichsweise grobkörnig sein, bspw. in Form eines Granulates vorliegend.

Liegt eine Kunststofffolie als Ausgangsmaterial vor, können auf diese die Gummipartikel aufgebracht werden, beispielsweise gestreut, gerakelt oder dergleichen, und erfolgt anschließend ein Verpressen der Gummipartikel mit der Kunststofffolie, beispielsweise zwischen zwei gegebenenfalls beheizten Kalanderwalzen, wodurch der Kunststoff mit den Gummipartikeln verbacken wird.

Liegt die hierbei auftretende Temperatur über der Schmelztemperatur der Gummipartikel, aber unter der Schmelztemperatur der Kunststofffolie, so bleibt diese gleichsam als Träger erhalten. Alternativ kann auch daran gedacht sein, bei entsprechend hohen Temperaturen bzw. niedriegen Schmelzpunkten auch die Kunststofffolie mit aufzuschmelzen.

Als Alternative kann die Isolierbahn nach der Erfindung auch als ein Extrudat eines Kunststoffpulvers und der Gummipartikel vorliegen.

Auch wenn die Isolierbahn nach der Erfindung bestens für ein Verkleben geeignet ist, kann zusätzlich eine ein oder beidseitige Kaschierung bekannter Art vorgesehen werden, um speziellen Erfordernissen gerecht zu werden. Für eine in hohem Maße wasserundurchlässige Isolierbahn kann dabei an eine Aluminiumfolie gedacht werden, für ein spezielles Verhaften an ein Vlies oder dergleichen mehr.

## Patentansprüche

1. Isolierbahn aus einem mit Gummipartikeln verbackenen Kunststoff, **dadurch gekennzeichnet, dass** die Isolierbahn zur Ausbildung einer Dampf- oder Wassersperre verwendet wird.

2. Isolierbahn nach Anspruch 1, **dadurch gekennzeichnet, dass** der Volumenanteil an Gummipartikeln zwischen 0,2% und 0,4% liegt.

3. Isolierbahn nach einem oder mehreren der vorangehenden Ansprüche, **dadurch gekennzeichnet, dass** der Kunststoff ein EVA oder ein PP ist.

4. Isolierbahn nach einem oder mehreren der vorangehenden Ansprüche, **dadurch gekennzeichnet, dass** die Größe der Partikel unter 1000 µm liegt.

5. Isolierbahn nach einem oder mehreren der vorangehenden Ansprüche, **dadurch gekennzeichnet, dass** ein Kunststoffpulver und die Gummipartikel miteinander verpresst sind.

6. Isolierbahn nach einem oder mehreren der vorangehenden Ansprüche 1 bis 4, **dadurch gekennzeichnet, dass** auf eine Kunststofffolie aufgebrachte Gummipartikel miteinander verpresst sind.

7. Isolierbahn nach einem oder mehreren der vorangehenden Ansprüche 1 bis 3, **dadurch gekennzeichnet, dass** ein Kunststoffpulver und die Gummipartikel miteinander extrudiert sind.

8. Isolierbahn nach einem oder mehreren der vorangehenden Ansprüche, **gekennzeichnet durch** eine ein oder beidseitige Kaschierung.

## Claims

1. An insulating sheet consisting of plastic that is baked together with rubber particles, **characterized in that** the insulating sheet is used as a barrier against vapour or water.

2. An insulating sheet according to claim 1, **characterized in that** the volume fraction of rubber particles lies between 0.2% and 0.4%.

3. An insulating sheet according to one or several of the preceding claims, **characterized in that** the plastic is an EVA or PP.

4. An insulating sheet according to one or several of the preceding claims, **characterized in that** the particle size is below 1000 µm.

5. An insulating sheet according to one or several of the preceding claims, **characterized in that** the plastic powder and rubber particles are pressed together.

6. An insulating sheet according to one or several of the preceding claims 1 to 4, **characterized in that** the rubber particles are applied to a plastic foil by grouting.

7. An insulating sheet according to one or several of the preceding claims 1 to 3, **characterized in that** the plastic powder and the rubber particles are extruded together.

8. An insulating sheet according to one or several of the preceding claims, **characterized by** a unilateral or bilateral lamination.

## Revendications

1. Bande isolante en une matière synthétique cuite avec des particules en caoutchouc, **caractérisée en ce que** la bande isolante est utilisée pour la formation d'une barrière à vapeur ou à eau.

2. Bande isolante selon la revendication 1, **caractérisée en ce que** la fraction volumique en particules de caoutchouc est comprise entre 0,2% et 0,4%.

3. Bande isolante selon l'une ou plusieurs des revendications précédentes, **caractérisée en ce que** la matière synthétique est un EVA ou un PP.

4. Bande isolante selon l'une ou plusieurs des revendications précédentes, **caractérisée en ce que** la taille des particules est inférieure à 1000 µm.

5. Bande isolante selon l'une ou plusieurs des revendications précédentes, **caractérisée en ce qu'**une matière synthétique en poudre et les particules de caoutchouc sont pressées ensemble.

6. Bande isolante selon l'une ou plusieurs des revendications 1 à 4 précédentes, **caractérisée en ce que** des particules de caoutchouc appliquées sur une feuille en matière synthétique sont pressées ensemble.

7. Bande isolante selon l'une ou plusieurs des revendications 1 à 3 précédentes, **caractérisée en ce qu'**une matière synthétique en poudre et les particules de caoutchouc sont extrudées ensemble.

8. Bande isolante selon l'une ou plusieurs des revendications précédentes, **caractérisée par** contre-collage d'un côté ou des deux côtés.
